# EUROPÄISCHE PATENTSCHRIFT

(11) **EP 3 612 329 B1**
(45) Veröffentlichungstag und Bekanntmachung des Hinweises auf die Patenterteilung: **24.02.2021**
(21) Anmeldenummer: 18722911.7
(22) Anmeldetag: 17.04.2018
(51) Int. Cl.: B22D 11/04, B22D 11/128, B22D 11/041, B22D 11/114, B22D 11/115, B22D 11/12, B22D 11/124

(54) **VERFAHREN UND VORRICHTUNG ZUM HERSTELLEN VON GUSSBLÖCKEN AUS METALL**
METHOD AND APPARATUS FOR PRODUCING METAL SLAB
PROCÉDÉ ET DISPOSITIF DE FABRICATION DE BLOCS MOULÉS À PARTIR DE MÉTAL

(30) Priorität: 20.04.2017 DE 102017108394
(43) Veröffentlichungstag der Anmeldung: 26.02.2020
(73) Patentinhaber: INTECO melting and casting technologies GmbH, 8600 Bruck a.d. Mur (AT)
(72) Erfinder: VON EYNATTEN, Klaus, 8700 Leoben (AT); HOLZGRUBER, Harald, 8600 Bruck a.d. Mur (AT); RUMPLER, Heinz, 8700 Leoben (AT)
(74) Vertreter: Patentanwälte Behrmann Wagner PartG mbB
(86) Internationale Anmeldenummer: PCT/EP2018/059728
(87) Internationale Veröffentlichungsnummer: WO 2018/192903

(56) Entgegenhaltungen:
- WO-A1-87/01632
- JP-A- H09 276 993
- KR-A- 20100 085 748
- ANDRE L GUEUSSIER ET AL: "Specific aspects of rotary continuous casting", IRON AND STEEL ENGINEER,, Bd. 59, Nr. 1, 1. Januar 1982 (1982-01-01) , Seiten 53-59, XP001315703,

## Beschreibung

### Stand der Technik

Die Erfindung betrifft ein Verfahren zum Herstellen von Gussblöcken aus Metall, insbesondere aus Stahl mit einer Querschnittsfläche von mehr als 0,1 m², nach dem Oberbegriff des Anspruchs 1. Ferner betrifft die Erfindung eine Vorrichtung zum Durchführen des erfindungsgemäßen Verfahrens.

Aus der WO 2015/079071 A2 ist ein Verfahren bekannt, das sich dadurch auszeichnet, dass der gegossene Gussblock erst nach dem vollständigen Abziehen aus einer Kokille bzw. der Beendigung des Gießvorgangs im Bereich einer Tertiärkühlzone um seine Längsachse gedreht wird.

Ein weiteres Verfahren zum Herstellen von Gussblöcken aus Metall ist aus der WO 2015/101553 A2 der Anmelderin bekannt geworden. Mittels des bekannten Verfahrens lassen sich auch geringe Stückzahlen von Gussblöcken mit 300mm Durchmesser und darüber und Blocklängen von mehr als 5m wirtschaftlich herstellen, wobei nach Ende des regulären Gießvorgangs weiter flüssiges Metall in den Kokillenkreislauf in einem Ausmaß zugeführt wird, so dass mindestens die bei der Erstarrung auftretende Schrumpfung der Metall- bzw. Stahlschmelze ausgeglichen wird.

Zusätzlich besteht, und zwar unabhängig von dem Durchmesser bzw. der Länge des Gussblocks die Forderung nach einem qualitativ hochwertigen Gussblock. Gemeint ist hierbei insbesondere eine gute Erstarrungsstruktur insbesondere mit Blick auf die Zentrumsseigerung und die Zentrumsporosität, damit derartige Gussblöcke ihre (Qualitäts-) Eigenschaften vollständig ausschöpfen können. Das aus der oben genannten Schrift bekannte Verfahren nennt diesbezüglich keine Maßnahmen zur Gewährleistung bzw. Erzielung einer optimalen Gussqualität, da es in der Schrift primär um eine möglichst hohe Wirtschaftlichkeit geht.

Sowohl aus dem Artikel "Specific aspects of rotary continuous casting" (Iron an d Steel Engineer, Band 59, Nr.1, 1. Januar 1982 (1982-01-01), Seiten 53-59, XP001315703) als auch der JP H09 276993 A1 sind Verfahren zum Herstellen von Gussblöcken aus Metall mit den Merkmalen des Oberbegriffs des Anspruchs 1 bekannt, die sich dadurch auszeichnen, dass der auf einem höhenbeweglichen Abzugsstempel angeordnete, teilweise erstarrte Gussblock während des Gießvorgangs zumindest zeitweise um seine Längsachse gedreht wird. Dabei weisen die entsprechenden Rotationseinrichtungen Rollenelemente bzw. Walzen auf, die auf den Außenumfang des Gussblocks einwirken, um die Drehbewegung des Gussblocks zu erzeugen.

### Offenbarung der Erfindung

Ausgehend von dem dargestellten Stand der Technik liegt der Erfindung die Aufgabe zugrunde, ein Verfahren zum Herstellen von Gussblöcken aus Metall, insbesondere aus Stahl mit einer Querschnittsfläche von mehr als 0,1 m², nach dem Oberbegriff des Anspruchs 1 derart weiterzubilden, dass die hergestellten Gussblöcke eine besonders hohe Qualität aufweisen. Gemeint ist hierbei insbesondere, dass der Querschnitt eines derartigen Gussblocks möglichst homogen und seigerungsfrei sowie mit möglichst wenig bzw. eine geringe Größe aufweisenden Poren und Lunkern ausgebildet werden kann.

Diese Aufgabe wird bei einem Verfahren zum Herstellen von Gussblöcken aus Metall mit den Merkmalen des Anspruchs 1 dadurch gelöst, dass die Drehung des Gussblocks über ein Standelement oder einen Abzugsstempel erzeugt wird, auf dem der Gussblock mit seiner zugewandten Seite steht.

Eine derartige Drehung des Gussblocks, bei der diese über ein Standelement oder einen Abtzugsstempel erzeugt wird, auf dem der Gussblock steht, hat den Vorteil, dass der Gussblock an seinem Außenumfang mechanisch nicht belastet wird.

Vorteilhafte Weiterbildungen des erfindungsgemäßen Verfahrens zum Herstellen von Gussblöcken aus Metall sind in den Unteransprüchen aufgeführt.

Wie oben erläutert, besteht das erfindungsgemäße Prinzip in einer zumindest zeitweisen Drehung des Gussblocks um seine Längsachse, solange das Metall des Gussblocks noch nicht vollständig erstarrt ist, wobei die Drehung bereits während des eigentlichen Gießvorgangs, d.h. innerhalb des Bereichs der Kokille erfolgt. Der Zeitpunkt für den Beginn und das Ende des Drehens des Gussblocks, der Art der Drehung sowie der Drehrichtung hängt von verschiedenen Faktoren ab und ist ggf. dem jeweiligen Anwendungsfall anzupassen. So sieht es eine erste Variante des Verfahrens, die sich vorrichtungstechnisch besonders einfach realisieren lässt vor, dass der Gussblock in eine (einzige) Richtung um die Längsachse kontinuierlich gedreht wird.

Alternativ kann es vorgesehen sein, dass der Gussblock um die Längsachse oszillierend gedreht wird, beispielsweise um einen Drehwinkel von ± 45°, bezogen auf eine mittlere Position.

Eine zusätzliche Möglichkeit zur Beeinflussung der Qualität bzw. der Erstarrungseigenschaften des Gussblocks sieht vor, dass während der Bewegung des Gussblocks die Drehwinkelgeschwindigkeit des Gussblocks um die Längsachse variiert wird. Es kann beispielsweise eine gleichförmige Steigerung bzw. Reduzierung der Drehwinkelgeschwindigkeit vorgesehen sein, oder aber ein plötzliches Abstoppen und anschließendes Drehen mit hoher Beschleunigung.

Während der Herstellung des Gussblocks gelangt fortlaufend flüssiges Metall in den Bereich der Kokille, wobei gleichzeitig der zumindest teilweise erstarrte Block mittels des Abzugsstempels abgezogen wird, sodass in die Kokille flüssiges Metall nachdosiert werden kann. Üblicherweise findet eine derartige Abzugsbewegung des Gussblocks kontinuierlich bzw. mit konstanter Abzugsgeschwindigkeit statt, zumindest bis zu dem Zeitpunkt beim Gießende, bei dem die Abzugsgeschwindigkeit beispielsweise reduziert wird.

Eine weitere Variation des soweit beschriebenen erfindungsgemäßen Verfahrens sieht vor, dass die Kokille (zusätzlich zum Gussblock) um die Längsachse gedreht wird. Eine derartige Drehung der Kokille um die Längsachse kann entweder durch einen zusätzlichen, separaten Antrieb erfolgen, oder aber dadurch, dass die Kokille um ihre Längsachse beweglich angeordnet ist, und eine Drehung der Kokille durch die Reibung mit dem Metall des Gussblocks hervorgerufen wird.

Weiterhin kann es vorgesehen sein, dass zur Erzielung einer möglichst hohen Qualität des Gussblocks dieser nach Gießende über einen bestimmten Zeitraum weiterhin um seine Längsachse gedreht wird. Insbesondere soll das Drehen des Gussblocks um seine Längsachse solange stattfinden, bis sichergestellt ist, dass der Querschnitt des Gussblocks über seine gesamte Länge vollständig erstarrt ist.

Eine zusätzliche Optimierung der Qualität des Gussblocks ist erzielbar, wenn das flüssige Metall des Gussblocks mittels einer elektromagnetischen Rührspule bewegt wird. Eine derartige Rührspule kann dabei entweder ortsfest im Bereich des Gussblocks angeordnet sein, oder aber längsverschiebbar in Richtung der Längsachse des Gußblocks um den Gussblock. Auch ist es möglich, eine Kombination einer starren und einer beweglichen elektromagnetischen Rührspule vorzusehen.

Weiterhin umfasst die Erfindung eine Vorrichtung zum Durchführen des soweit beschriebenen erfindungsgemäßen Verfahrens, wobei die Vorrichtung eine Gießpfanne und ggf. ein Zwischengefäß zum Zuführen von flüssiger Metallschmelze in eine nach unten offene Kokille aufweist. Zusätzlich ist ein höhenbeweglich angeordneter Abzugsstempel zum zumindest mittelbaren Anordnen des Gussblocks auf einer der Kokille zugewandten Standfläche vorgesehen. Die erfindungsgemäße Vorrichtung zeichnet sich durch Mittel zum Rotieren des Gussblocks um seine Längsachse aus.

In einer vorrichtungstechnisch besonders einfach realisierbaren Variante zum Rotieren des Gussblocks um seine Längsachse sind die Mittel durch den Abzugsstempel selbst oder ein Standelement gebildet, auf dem der Gußblock steht, indem der Abzugsstempel bzw. das Standelement mittels eines Antriebs um seine Längsachse drehbar ausgebildet ist. Insbesondere werden bei derartig ausgebildeten Mitteln zur Strangrotation mechanische Beanspruchungen der Umfangsfläche des Gussblocks vermieden.

Alternativ oder zusätzlich kann es jedoch auch vorgesehen sein, dass die Mittel durch an dem Außenumfang des Gussblocks einwirkende Antriebsmittel, insbesondere in Form von drehbaren Rollen bzw. Walzen, gebildet sind. Derartige Rollen bzw. Walzen liegen zumindest kraftschlüssig an dem Außenumfang des Gussblocks an und bewirken die gewünschte Rotation des Gußblocks, wobei in diesem Fall der Abzugsstempel ggf. lediglich ebenfalls um die Längsachse drehbar angeordnet sein muss, jedoch keinen eigenen Antrieb benötigt.

Weiterhin kann es vorgesehen sein, dass die Kokille um die Längsachse drehbar angeordnet ist und/oder dass wenigstens eine elektromagnetische Rührspule für den Gussblock vorgesehen ist.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in der einzigen Figur einen stark vereinfachten Längsschnitt einer Vorrichtung zum Herstellen eines Gussblocks.

Die in der Figur dargestellte Vorrichtung 10 dient zum diskontinuierlichen Herstellen eines Gussblocks 1 aus Metall 2, insbesondere aus Stahl, mit einer Querschnittsfläche von vorzugsweise mehr als 0,1m² und einer Länge von beispielsweise bis zu 15m. Die Querschnittsfläche des Gussblocks 1 ist vorzugsweise kreisförmig ausgebildet, kann aber rechteckförmig bzw. quadratisch sein, oder aber eine sonstige gewünschte Form aufweisen.

Die Vorrichtung 10 umfasst eine Gießpfanne 11, aus der flüssiges Metall 2 über ein ggf. vorhandenes Verteilergefäß 12 in eine nach unten offene Kokille 15 abgegeben werden kann. Oberhalb der Kokille 15 kann optional auf der dem Verteilergefäß 12 zugewandten Seite eine Ausmauerung 16 vorgesehen sein, die radial von einer Heizeinrichtung in Form einer Induktionsspule 17 umgeben ist. Die Einheit aus Ausmauerung 16 und Heizeinrichtung bzw. Induktionsspule 17 wird auch als "Speiser" bezeichnet. Der Speiser dient insbesondere bei Gießende zur Beheizung des flüssigen Metalls.

Ergänzend wird erwähnt, dass auch eine andere Form und Anordnung einer Heizeinrichtung vorgesehen sein kann, beispielsweise in Form von oberhalb der Ausmauerung 16 angeordneten Heizstäben, Elektroden oder ähnlichem.

Auf der dem Verteilergefäß 12 abgewandten Seite schließt sich an den Speiser die Kokille 15 an, die optional radial von einem elektromagnetischen Rührer 19 umgeben sein kann. Der Gießspiegel 3 der Metallschmelze befindet sich beispielhaft im Bereich der Kokille 15, wobei der Gießspiegel 3 von nicht dargestelltem Pulver zur Schmierung und/oder zur (Wärme-) Isolation abgedeckt sein kann. Weiterhin ist zu erwähnen, dass der Innenquerschnitt der Kokille 15 dem Querschnitt des auszubildenden Gussblocks 1 angepasst ist bzw. diesem entspricht.

Auf der dem Verteilergefäß 12 abgewandten Seite schließt sich unterhalb der Kokille 15 gegebenenfalls eine Kühleinrichtung 21 an, die in Wirkverbindung mit dem Gussblock 1 angeordnet ist. Optional kann unterhalb der Kokille 15 ein weiterer elektromagnetischer Rührer 22 vorgesehen sein, der in Richtung des Doppelpfeils 23 längsbeweglich in Richtung einer Längsachse 5 des Gussblocks 1 beweglich angeordnet sein kann.

Weiterhin wird erwähnt, dass es insbesondere auch vorgesehen sein kann, dass die Kokille 15 mittels nicht dargestellter Lagereinrichtungen um die Längsachse 5 des Gußblocks 1 und der Kokille 15 drehbar gelagert ist.

Unterhalb des Gussblocks 1 ist ein ggf. gekühltes Standelement 25 vorgesehen, das auf der dem Gussblock 1 zugewandten Seite eine Standfläche 26 für den Gussblock 1 ausbildet. Das Standelement 25 ist mit einem Abzugsstempel 28 verbunden, der über einen Querträger 29 mit einer Längssäule 30 verbunden ist. Der Querträger 29 bzw. der Abzugsstempel 28 ist mittels eines nicht dargestellten Antriebs in Richtung der Längsachse 5 heb- und senkbar angeordnet. Weiterhin ist es vorgesehen, dass das Standelement 25 ebenfalls um die Längsachse 5 drehbar gelagert ist und mittels eines Antriebs 32 eine aktive Drehung des Gussblocks 1 um die Längsachse 5 während des Gießvorgangs des Gussblocks 1 erzeugen kann.

Beispielhaft ist dargestellt, dass die Drehung des Standelements 25 und des Gussblocks 1 sowie der Kokille 15 im Uhrzeigersinn entsprechend der Pfeile 33, 34 erfolgt. Der Antrieb 32 ist vorzugsweise derart ausgebildet, dass er, je nach Anwendungsfall, den Gussblock 1 bzw. das Standelement 25 aber auch oszillierend, beispielsweise um jeweils 45° um eine mittlere Stellung des Gußblocks 1, als auch mit unterschiedlichen Drehwinkelgeschwindigkeiten entsprechend eines vorgesehenen Geschwindigkeitsprofils, bewegen kann.

Ist kein mittels eines Antriebs 32 um die Längsachse 5 drehbares Standelement 25 vorgesehen, so können alternativ beispielhaft am Außenumfang 6 des Gussblocks 1 oberhalb des Standelements 25 angreifende Rollen 35 dienen, die jeweils in einer Achse 36 drehbar gelagert und mittels eines Antriebs 37 angetrieben sind. Üblicherweise sind dabei mehrere derartige Rollen 35, vorzugsweise in gleichmäßigen Winkelabständen um die Längsachse 5, vorgesehen.

Bei der Herstellung des Gussblocks 1 wird der Gussblock 1 mittels des Abzugsstempels 28 in Richtung der Längsachse 5 nach unten aus der Kokille 15 abgezogen. Die Abzugsgeschwindigkeit des Gussblocks 1 kann gleichförmig sein, oder aber diskontinuierlich. Weiterhin erfolgt während des Abziehens des Gussblocks 1 aus der Kokille 15, durch h.h. während des Gießvorgangs, ggf. auch nach Ende des Abzugsvorgangs, zumindest ein zeitweises Drehen des Gussblocks 1 um die Längsachse 5.

Das flüssige Metall 2 erstarrt innerhalb des Gussblocks 1 vom Außenumfang 6 des Gussblocks 1 her in Richtung zur Längsachse 5. Nach dem regulären Gießende kann es vorgesehen sein, dass weiterhin flüssiges Metall entsprechend der Offenbarung der WO 2015/101553 A2 in die Kokille 15 zum Ausgleich der Schrumpfung der Metallschmelze nachgegossen wird.

Die soweit beschriebene Vorrichtung 10 bzw. das beschriebene Verfahren können in vielfältiger Art und Weise abgewandelt bzw. modifiziert werden, ohne vom Erfindungsgedanken abzuweichen.

### Bezugszeichen

- 1: Gussblock
- 2: Metall
- 3: Gießspiegel

- 5: Längsachse
- 6: Außenumfang

- 10: Vorrichtung
- 11: Gießpfanne
- 12: Verteilergefäß

- 15: Kokille
- 16: Ausmauerung
- 17: Induktionsspule
- 19: Rührer

- 21: Kühleinrichtung
- 22: elektromagnetischer Rührer
- 23: Doppelpfeil

- 25: Standelement
- 26: Standfläche

- 28: Abzugsstempel
- 29: Querträger
- 30: Längssäule

- 32: Antrieb
- 33: Pfeil
- 34: Pfeil
- 35: Rolle
- 36: Achse
- 37: Antrieb

## Patentansprüche

1. Verfahren zum Herstellen von Gussblöcken (1) aus Metall, insbesondere aus Stahl mit einer Querschnittsfläche von mehr als 0,1m², wobei flüssiges Metall (2) entweder direkt aus einer Gießpfanne (11) oder über ein Zwischengefäß (12) in eine nach unten offene Kokille (15) abgegeben wird, wobei der zumindest teilweise erstarrte Gussblock (1) mittels eines in Richtung einer Längsachse (5) des Gussblocks (1) höhenbeweglichen Abzugstempels (28), auf dem der Gussblock (1) zumindest mittelbar angeordnet ist, aus der Kokille (15) in Richtung der Längsachse (5) abgezogen wird, und wobei der Gussblock (1) zumindest während des Gießvorgangs zumindest zeitweise um seine Längsachse (5) gedreht wird,
**dadurch gekennzeichnet,**
**dass** die Drehung des Gussblocks (1) über ein Standelement (25) oder einen Abzugsstempel (28) erzeugt wird, auf dem der Gussblock (1) mit seiner zugewandten Seite steht.

2. Verfahren nach Anspruch 1, wobei der Gussblock (1) in einer Richtung um die Längsachse (5) kontinuierlich gedreht wird.

3. Verfahren nach Anspruch 1, wobei der Gussblock (1) um die Längsachse (5) oszillierend gedreht wird.

4. Verfahren nach Anspruch 2 oder 3, wobei während der Drehung des Gussblocks (1) die Drehwinkelgeschwindigkeit des Gussblocks (1) um die Längsachse (5) variiert wird.

5. Verfahren nach einem der Ansprüche 1 bis 4, wobei der Gussblock (1) während des Abziehens aus der Kokille (15) in Richtung der Längsachse (5) diskontinuierlich bewegt wird.

6. Verfahren nach einem der Ansprüche 1 bis 5, wobei die Kokille (15) um die Längsachse (5) gedreht wird.

7. Verfahren nach einem der Ansprüche 1 bis 6, wobei das Rotieren des Gussblocks (1) nach Gießende über einen bestimmten Zeitraum fortgesetzt wird.

8. Verfahren nach einem der Ansprüche 1 bis 7, wobei das flüssige Metall (2) des Gussblocks (1) mittels wenigstens einer elektromagnetischen Rührspule (19, 22) bewegt wird.

9. Vorrichtung (10) zum Durchführen eines Verfahrens nach einem der Ansprüche 1 bis 8, mit einer Gießpfanne (11) und ggf. ein Zwischengefäß (12) zum Zuführen von flüssigem Metall (2) in eine nach unten offene Kokille (15), und mit einem höhenbeweglich angeordneten Abzugsstempel (28) zum zumindest mittelbaren Anordnen des Gussblocks (1) auf einer der Kokille (15) zugewandten Standfläche (26), wobei Mittel zum Rotieren des Gussblocks (1) um seine Längsachse (5) vorgesehen sind,
**dadurch gekennzeichnet,**
**dass** die Mittel durch ein um die Längsachse (5) bewegliches, mit einem Antrieb (32) verbundenes Standelement (25) oder den Abzugsstempel (28) gebildet sind.

10. Vorrichtung nach Anspruch 9, wobei die Kokille (15) um die Längsachse (5) drehbar angeordnet ist.

11. Vorrichtung nach Anspruch 9 oder 10, wobei wenigstens eine elektromagnetische Rührspule (19, 22) für den Gussblock (1) vorgesehen ist.

12. Vorrichtung nach einem der Ansprüche 9 bis 11, wobei auf der der Gießpfanne (11) bzw. dem Zwischengefäß (12) zugewandten Seite der Kokille (15) eine Ausmauerung (16) vorgesehen ist.

13. Vorrichtung nach Anspruch 12, wobei der Bereich der Ausmauerung (16) mittels einer Heizeinrichtung beheizbar ist, vorzugsweise mittels einer die Ausmauerung (16) radial umgebenden Induktionsspule (17) oder eines oberhalb der Ausmauerung (16) angeordneten Heizelements, wie einer Elektrode o.ä..

## Claims

1. A method for producing ingots (1) from metal, in particular from steel, having a cross-sectional area of more than 0.1 m², liquid metal (2) being discharged either directly from a casting ladle (11) or via a tundish (12) into an ingot mold (15) open at the bottom, the at least partially solidified ingot (1) being withdrawn from the ingot mold (15) in the direction of a longitudinal axis (5) of the ingot (1) using a withdrawing tool (28) which is vertically movable in the direction of the longitudinal axis (5) and on which the ingot (1) is at least indirectly disposed, and the ingot (1) being at least temporarily rotated about its longitudinal axis (5), at least during the casting process,
**characterized in that**
the rotation of the ingot (1) is realized via a pedestal element (25) or a withdrawing tool (28) on which the ingot (1) stands with its facing side.

2. The method according to claim 1,
wherein the ingot (1) is continuously rotated in a direction about the longitudinal axis (5).

3. The method according to claim 1,
wherein the ingot (1) is rotated in an oscillating manner about the longitudinal axis (5).

4. The method according to claim 2 or 3,
wherein the rotational angular velocity of the ingot (1) about the longitudinal axis (5) is varied during the rotation of the ingot (1).

5. The method according to any one of claims 1 to 4,
wherein the ingot (1) is discontinuously moved during the withdrawal from the ingot mold (15) in the direction of the longitudinal axis (5).

6. The method according to any one of claims 1 to 5,
wherein the ingot mold (15) is rotated about the longitudinal axis (5).

7. The method according to any one of claims 1 to 6,
wherein the rotation of the ingot (1) is continued for a specific time period after the end of the casting process.

8. The method according to any one of claims 1 to 7,
wherein the liquid metal (2) of the ingot (1) is moved using at least one electromagnetic stirring coil (19, 22).

9. A device (10) for performing a method according to any of claims 1 to 8, comprising a casting ladle (11) and a tundish (12), if required, for introducing liquid metal (2) into an ingot mold (15) open at the bottom and comprising a withdrawing tool (28), which is disposed so as to be vertically moveable, for at least indirectly disposing the ingot (1) on a pedestal surface (26) facing the ingot mold (15), means for rotating the ingot (1) about its longitudinal axis (5) being provided
**characterized in that**
the means are formed by a pedestal element (25) which is movable about the longitudinal axis (5) and connected to a drive (32) or by the withdrawing tool (28).

10. The device according to claim 9,
wherein the ingot mold (15) is disposed so as to be rotatable about the longitudinal axis (5).

11. The device according to claim 9 or 10,
wherein at least one electromagnetic stirring coil (19, 22) is provided for the ingot (1).

12. The device according to any one of claims 9 to 11,
wherein a lining (16) is provided at the side of the ingot (15) facing the casting ladle (11) or the tundish (12).

13. The device according to claim 12,
wherein the area of the lining (16) is heatable by means of a heating device, preferably by means of an induction coil (17) radially surrounding the lining (16) or by means of a heating element disposed above the lining (16), such as an electrode or the like.

## Revendications

1. Procédé de fabrication de lingots (1) en métal, notamment en acier, ayant une surface de section transversale de plus de 0,1 m², du métal (2) liquide s'écoulant soit directement d'une poche de coulée (11) soit par un répartiteur (12) dans une lingotière (15) ouverte vers le bas, le lingot (1) au moins partiellement solidifié étant retiré de la lingotière (15) dans la direction d'un axe longitudinal (5) du lingot (1) en utilisant un outil de retirage (28) qui peut être déplacé de manière verticale dans la direction de l'axe longitudinal (5) et sur lequel le lingot (1) est au moins indirectement disposé, et le lingot (1) étant au moins temporairement tourné autour de son axe longitudinal (5), au moins pendant le processus de coulée,
**caractérisé en ce que**
la rotation du lingot (1) est réalisée par un élément de socle (25) ou un outil de retirage (28) sur lequel le lingot (1) repose par son côté lui faisant face.

2. Procédé selon la revendication 1,
dans lequel le lingot (1) est tourné de manière continue dans une direction autour de l'axe longitudinal (5).

3. Procédé selon la revendication 1,
dans lequel le lingot (1) est tourné de manière oscillante autour de l'axe longitudinal (5).

4. Procédé selon la revendication 2 ou la revendication 3,
dans lequel la vitesse angulaire de rotation du lingot (1) autour de l'axe longitudinal (5) est variée pendant la rotation du lingot (1).

5. Procédé selon l'une quelconque des revendications 1 à 4,
dans lequel le lingot (1) est déplacé de manière discontinue dans la direction de l'axe longitudinal (5) pendant le retirage de la lingotière (15).

6. Procédé selon l'une quelconque des revendications 1 à 5,
dans lequel la lingotière (15) est tournée autour de l'axe longitudinal (5).

7. Procédé selon l'une quelconque des revendications 1 à 6,
dans lequel la rotation du lingot (1) est poursuivie pour une durée définie après la fin du processus de coulée.

8. Procédé selon l'une quelconque des revendications 1 à 7,
dans lequel le métal (2) liquide du lingot (1) est remué au moyen d'au moins une bobine d'agitation (19, 22) électromagnétique.

9. Dispositif (10) pour effectuer un procédé selon l'une quelconque des revendications 1 à 8, le dispositif (10) comprenant une poche de coulée (11) et, le cas échéant, un répartiteur (12) afin d'introduire du métal (2) liquide dans une lingotière (15) ouverte vers le bas, et comprenant un outil de retirage (28) qui peut être déplacé de manière verticale afin de disposer le lingot (1) au moins indirectement sur une surface de socle (26) qui fait face à la lingotière (15), des moyens destinés à tourner le lingot (1) autour de son axe longitudinal (5) étant prévus,
**caractérisé en ce que**
les moyens sont réalisés par un élément de socle (25) qui peut être déplacé autour de l'axe longitudinal (5) et qui est relié à un entraînement (32) ou par l'outil de retirage (28).

10. Dispositif selon la revendication 9,
dans lequel la lingotière (15) est disposée de manière tournante autour de l'axe longitudinal (5).

11. Dispositif selon la revendication 9 ou la revendication 10,
dans lequel au moins une bobine d'agitation (19, 22) électromagnétique est prévue pour le lingot (1).

12. Dispositif selon l'une quelconque des revendications 9 à 11,
dans lequel un revêtement (16) est prévu du côté de la lingotière (15) qui fait face à la poche de coulée (11) ou au répartiteur (12).

13. Dispositif selon la revendication 12,
dans lequel la partie du revêtement (16) peut être chauffée au moyen d'un dispositif de chauffage, de préférence au moyen d'une bobine d'induction (17) qui entoure le revêtement (16) de manière radiale ou au moyen d'un élément de chauffage qui est disposé au-dessus du revêtement (16), par exemple une électrode ou similaire.
